# EUROPÄISCHE PATENTSCHRIFT

(11) **EP 0 577 618 B1**
(45) Veröffentlichungstag und Bekanntmachung des Hinweises auf die Patenterteilung: **17.05.1995**
(21) Anmeldenummer: 92905564.8
(22) Anmeldetag: 27.02.1992
(51) Int. Cl.: F23C 7/00, F23R 3/14, F23R 3/26

(54) **BRENNER FÜR GASTURBINENTRIEBWERKE**
GAS TURBINE COMBUSTOR
PROPULSEURS POUR TURBINES A GAZ

(30) Priorität: 30.03.1991 DE 4110507
(43) Veröffentlichungstag der Anmeldung: 12.01.1994
(73) Patentinhaber: MTU MOTOREN- UND TURBINEN-UNION MÜNCHEN GMBH, D-80976 München (DE)
(72) Erfinder: BERGER, Johann, D-8052 Moosburg (DE); SIMON, Burkhard, D-8061 Röhrmoos (DE)
(86) Internationale Anmeldenummer: EP9200425
(87) Internationale Veröffentlichungsnummer: WO9217736

(56) Entgegenhaltungen:
- EP-A- 0 182 687
- EP-A- 0 251 895
- CH-A- 417 224
- GB-A- 2 005 006
- GB-A- 2 198 521

## Beschreibung

Die Erfindung bezieht sich auf einen Brenner nach dem Oberbegriff des Patentanspruchs 1.

Bei neuzeitlichen Brennern und Brennkammerauslegungen für Gasturbinentriebwerke wird eine an Schadstoffen arme Verbrennung, insbesondere in der Primärzone der Brennkammer, angestrebt. Die wesentlichen Schadstoffe sind: CO (Kohlenmonoxid), NOₓ (Stickoxid), CₓH_{y} (unverbrannte Kohlenwasserstoffe) sowie C (Kohlenstoff). Es hat sich gezeigt, daß eine wesentliche Reduzierung aller betreffenden Schadstoffemissionen bei einer vergleichsweise niedrigen Verbrennungstemperatur von < 1900 K in Kombination mit einem vergleichsweise hohen Luftanteil zum zugeführten Brennstoff erreicht wird.

Verhältnismäßig geringe Schadstoffemissionen setzen außerdem u.a. eine gleichförmige Aufbereitung des der Primärzone zuzuführenden Brennstoff-Luft-Gemisches sowie einen guten Ausbrenngrad voraus; dieses insbesondere in Kombination mit Brennern, die mit Luftunterstützung als "Niederdrucksysteme" mit hoher Brennstoffzerstäubungsgüte und teilweiser wandseitiger (Brennstoff-Film auf Hülse) und aerodynamischer Brennstoffverdampfung arbeiten. Dabei sollen u.a. örtliche unerwünschte Brennstoffanreicherungen, die zu Rußbildung Anlaß geben könnten, vermieden werden.

Ein derartiger Brenner für Brennkammern von Gasturbinentriebwerken ist z.B. aus der DE-PS 24 42 895 bekannt. Der bekannte Brenner weist jedoch ausnahmslos stationäre, also nicht steuerbare Dralleinrichtungen für die zuzuführende Verbrennungsluft auf; es ist dabei also keinerlei Möglichkeit aufgezeigt, unterschiedliche Betriebszustände, wie Anfahren, Vollast, Leerlauf, Marschflug (stationär) in Bezug auf hierfür notwendige variable Brennstoff-Luft-Durchsätze möglichst schadstoffarm zu beherrschen.

Aus der DE-OS 24 60 740 ist ein Zwei-Zonen-Brennkammerkonzept bekannt, mit einer an Brennstoff reichen hochtemperaturigen 1. Brennzone mit etwa stöchiometrischer Verbrennung und einer dieser axial nachgeschalteten, an brennstoffarmen und niedertemperaturigen, und somit an Schadstoffen möglichst armen 2. oder Hauptverbrennungszone.

Im bekannten Fall liegen lediglich separat für die betreffenden Verbrennungszonen steuerbare Brennstoffeinspritzdüsen vor. Ein im Hinblick auf eine schadstoffarme "kalte" Verbrennung mit Rücksicht auf variable Betriebszustände steuerbare Primärluftzufuhr liegt im bekannten Fall nicht vor. Ferner sind im bekannten Fall keine Dralleinrichtungen vorgesehen, mit denen der zuzuführenden Primärluft Rotationswirbel aufgeprägt bzw. das Brennstoff-Luftgemisch homogen aufbereitet und eine aerodynamisch stabile Reaktionszone für die Verbrennung aufgebaut werden könnten. Zudem ist ein derartiges Zwei-Zonen-Verbrennungskonzept des bekannte Falles bauaufwendig und verhältnismäßig teuer und verlangt außerdem ein relativ ausgeprägtes Kammervolumen bzw. eine große Brennkammerlänge.

Bauaufwendig, technisch komplex sowie störanfällig und teuer sind ferner Brennkammerkonzepte, die im Interesse einer an Schadstoffen armen Verbrennung eine "variable Kammer-Geometrie" vorsehen, um Verbrennungs- und gegebenenfalls Mischluft über im Querschnitt steuerbare Löcher der Lochreihen zuzuführen, indem Rohrabschnitte des Flammrohrmantels der Brennkammer relativ zueinander in Achs- oder Umfangsrichtung verschiebbar sind.

Aus der EP-PS 0251895 ist eine Ringbrennkammer für ein Gasturbinentriebwerk bekannt, die am luftzuströmseitigen Kopfende mehrere über dem Umfang verteilte Brenner aufweist; zwecks einer an Schadstoffen armen Verbrennnung soll jedem Brenner eine "externe", hinsichtlich der Zufuhr eines Teils der Verbrennungsluft regulierbare oder absperrbare Dralleinrichtung zugeordnet sein; der "externen" Dralleinrichtung kann eine düsenzentrale, axiale feste Wirbeleinrichtung zugeordnet sein; zwischen radialen Wandteilen eines düsenkoaxialen Zentralkörpers ist die "externe" Dralleinrichtung mit radialer Zuströmung ausgebildet mit gleichförmig über dem Umfang angeordneten, schräg angestellten Durchbrüchen. Die Regulierung erfolgt mittels einer außen in Umfangsrichtung am Zentralkörper verdrehbaren Blende; diese weist an über dem Umfang verteilten Öffnungen Finger auf, die der Länge nach zum Teil in die Durchbrüche hineinragen und in Zwischenstellungen der Blende jeweils eine von den Durchbrüchen abweichende Winkelanstellung besitzen. In Zwischenstellungen der Blende, die für die Regulierung maßgeblich sind, erfolgt im bekannten Fall eine Vordrosselung der Luftströmung in Verbindung mit eine die natürliche vorgegebene Geometrie der Durchbrüche störenden aerodynamischen Beeinflussung; mit anderen Worten wird in der Art einer sich ablösenden Diffusor-Strömung die jeweilige Umfangskomponente der Strömung am jeweiligen Austritt eines Durchbruches deutlich abgeschwächt, wodurch die erforderliche Drallerzeugung nicht unerheblich beeinträchtigt wird; dies ist aber ein wesentlicher Nachteil für eine über den gesamten Betriebszustand erforderliche gleichförmige Turbulenzausbildung und damit einhergehende gleichförmige, stabile sowie an Schadstoffen arme Verbrennung.

Der Erfindung liegt die Aufgabe zugrunde, einen Brenner nach der eingangs genannten Art (Oberbegriff des Patentanspruchs 1) anzugeben, bei dem mindestens eine Dralleinrichtung den für eine schadstoffarme und homogene Verbrennung betrieblich notwendigen Luftdurchsatz unter Aufrechterhaltung einer stets gleichförmig ausgeprägten Rotationswirbels ermöglicht.

Die gestellte Aufgabe ist mit den Merkmalen des Kennzeichnungsteils des Patentanspruchs 1 erfindungsgemäß gelöst.

Bei der Erfindung ist es wesentlich und wichtig, daß bei der Dralleinrichtung in allen Zwischenstellungen der axial verschiebbaren Hülse die vorhandene Geometrie der Durchbrüche hinsichtlich radialer tangentialer Durchströmung erhalten bleibt; die Finger bilden praktisch jeweils eine mit der Hülse in axialer Richtung mitbewegte seitliche Wand eines Durchbruches aus, die hinsichtlich Umfangsbreite bzw. Höhe und Länge auf die jeweilige Kanalhöhe und -länge abgestimmt gestaltet ist. Vorzugsweise können die Durchbrüche mithin jeweils einen rechteckigen oder quadratischen oder rhombischen Kanalquerschnitt ausbilden, wobei die tatsächliche Durchströmung jeweils zwischen der einen bewegbaren Wand und den örtlich freigelegten stationären Wandabschnitten der Durchbrüche ausgebildet ist. Die Durchbrüche könnten erfindungsgemäß im übrigen auch als Kanäle bzw. Schlitze definiert bzw. ausgebildet werden. Im Wege aufgezeigter Merkmale wird also die Drallströmung und damit die gewünschte Rotationswirbelgeometrie, die für eine optimale Aufbereitung des Brennstoff-Luftgemisches mitverantwortlich ist, in verschiedenen Zwischenstellungen nicht beeinträchtigt.

Mit der Dralleinrichtung kann die gesamte oder ein wesentlicher Teil der für eine an Schadstoffen armen Verbrennung benötigten Primärluft zugeführt werden; bei ausschließlich einem regulierbaren Drallkörper wären also die Durchströmkanäle bzw. Durchbrüche hinreichend groß zu bemessen.

In vorteilhafter Ausgestaltung ermöglicht die Erfindung die Kombination mindestens einer steuer- oder regelbaren Dralleinrichtung, mit einer stationären Dralleinrichtung, die über den gesamten Betriebszustand eine konstante Luftzufuhr bereitstellt, wobei die Brennstoffzufuhr je nach Lastzustand variert wird, wobei dann den variablen Betriebszuständen eine Luftzufuhr "überlagert" wird, die in Anpassung an die jeweiligen Betriebszustände den Luftbedarf hinsichtlich einer an Schadstoffen armen Verbrennung ermöglicht. Der zuletzt genannte Luftbedarf kann z.B. als Funktion betrieblich zunehmender Verbrennungstemperatur und/oder Druckes in der Brennkammer geregelt werden. Die Erfindung schließt die Möglichkeit ein, in bestimmten Triebwerkszuständen - sowie je nach Auslegung und Einsatzspektrum des Triebwerks - also beim Zünden und Anfahren sowie gegebenenfalls bei extremer Vollast - z. B. stöchiometrisch zu verbrennen und überwiegend, im Marschflugbetrieb, luftreich und demgemäß schadstoffarm zu verbrennen.

Die betreffenden Drallmittel bzw. - einrichtungen können etwa gleichsinnig oder einander entgegengerichtet zur Brenner- oder Düsenachse rotierende Rotations- bzw. Mischluftwirbel erzeugen.

Vorteilhafte Ausgestaltungen des Grundgedankens der Erfindung (Anspruch 1) finden in den Merkmalen der Patentansprüche 2 bis 17 ihren Niederschlag.

Anhand der Zeichnungen ist die Erfindung beispielsweise weiter erläutert; es zeigen:
- Fig. 1: eine perspektivische Darstellung einer zum Brenner gehörenden regulierbaren Dralleinrichtung in einer Zwischenstellung unter Verdeutlichung radialer/tangentialer Luftdurchströmung der Durchbrüche, teils außen- und innenseitig in Bezug auf einen stromabwärtigen Ringkörper eines Zentralkörpers, bei entsprechender Hülsenstellung, repräsentiert,
- Fig. 2: die Perspektivdarstellung der Dralleinrichtung gemäß Fig. 1, jedoch unter Verdeutlichung einer vollständig geöffneten Endstellung der Durchbrüche,
- Fig. 3: die Perspektivdarstellung der Dralleinrichtung gemäß Fig. 1 und 2, jedoch unter Verdeutlichung einer vollständig verschlossenen Endstellung der Durchbrüche,
- Fig. 4: eine Perspektivdarstellung der Dralleinrichtung gemäß Fig. 1 bis 3, worin, unter Fortlassung der einer stirnseitigen Endwand des Ringkörpers, die gleichförmig über dem Umfang verteilt angeordneten Profilkörper verdeutlicht sind, die die Durchbrüche ausbilden, in Verbindung mit einer Zwischenstellung der Hülse nebst Fingern,
- Fig. 5: eine Perspektivdarstellung der Dralleinrichtung unter Fortlassung der Stirnwand des Ringkörpers gemäß Fig. 4, jedoch unter Verdeutlichung einer Stellung der Hülse nebst Fingern, in der die Durchbrüche fast verschlossen sind,
- Fig. 6: einen Axialschnitt des Brenners in einer ersten Ausführungsform, am stromaufwärtigen Kopfende der Brennkammer nebst teilweise abgebrochen dargestellten Flammrohr- und Gehäuseteilen, worin die erste Brennerausführung in der Kombination einer regulierbaren und einer stationären Dralleinrichtung in Zuordnung zu einer zentralen Brennstoffdüse besteht,
- Fig. 7: ein Axialschnitt eines Brenners in einer zweiten Ausführungsform in der Kombination aus zwei stationären Dralleinrichtungen mit einer diesen nachgeschalteten dritten regulierbaren Dralleinrichtung, worin zusätzlich zum Kopfende nach Fig. 6 Außengehäuse und Axialdiffusorabschnitte, teilweise abgebrochen sowie insbesondere Einzelheiten einer Betätigungseinrichtung der regulierbaren Dralleinrichtung veranschaulicht sind,
- Fig. 8: eine Ansicht des Brenners in Blickrichtung A der Fig. 7, unter weiterer Verdeutlichung der Betätigungseinrichtung und
- Fig. 9: einen Axialschnitt eines Brenners in einer dritten Ausführungsform, worin dem Brenner nebst zentraler Brennstoffdüse am stromaufwärtigen Kopfende der Brennkammer zwei regulierbare Dralleinrichtungen nebst gemeinsam dafür verantwortlicher axial verschiebbarer Hülse sowie Einzelheiten der Betätigungsmittel hierfür aufgezeigt sind.

Unter Bezug auf eine geeignete Anordnung bei einem Brenner für die Brennkammer eines Gasturbinentriebwerkes veranschaulichen die Fig. 1 bis 5 eine regulierbare Dralleinrichtung; sie weist - in Bezug auf den Anwendungsfall - am stromabwärtigen Ende eines koaxial zur Achse des Brenners oder der Brennstoffdüse angeordneten Zentralkörpers 1 einen Ringkörper 2 mit gleichförmig über dem Umfang verteilten Durchbrüchen 3 auf; auf den Zentralkörper 1 sitzt eine axial verschiebbare Hülse 4, die am stromabwärtigen Ende mit vertikal gegen die Brennerachse abgewinkelten Fingern 5 in die Durchbrüche 3 eingreift. Dabei verlaufen die Finger 5 parallel zu den axial beabstandeten geraden Wänden der Durchbrüche 3; diese weisen einen durchgehend jeweils hier vier-, insbesondere rechteckigen Querschnitt auf; mit anderen Worten stellen die Finger 5 axial mit der Hülse 4 verfahrbare Wände in den Durchbrüchen 3 dar, um den Durchsatz radial zuzuführender Primärluft (Pfeile P) zu regulieren (Zwischen-Stellung nach Fig. 1,4 oder 5) bzw. gänzlich abzusperren (Fig.3) bzw. gänzlich freizulegen (Fig.2). Wie dies insbesondere aus Fig. 5 hervorgeht - hier Zwischenstellung der Finger 5 bei fast verschlossenen Durchbrüchen 3 - erstrecken sich die Finger 5 über die jeweilige Gesamtlänge eines Durchbruches 5. Die Durchbrüche 3 könnten auch als "Schlitze" umschrieben werden; sie könnten im übrigen auch einen quadratischen oder z.B. rhombischen Querschnitt, jeweils gleicher Form und Größe, über die betreffende Gesamtlänge hinweg aufweisen. Die jeweils radial/tangential angestellten Durchbrüche 3 können - gemäß Fig. 4 - zwischen gleichmäßig in Umfangsrichtung mit Abstand angeordneten, keilförmig profilierten Endteilen 6 an dem Zentralkörper 1 ausgebildet sein; die Endteile 6 könnten auch als Schaufelprofile beschrieben bzw. ausgebildet sein; dies z.B. ähnlich der Art, wie sie aus keilförmigen Diffusorschaufelprofilen bekannt sind, ohne hier allerdings einen Diffusor ausbilden zu sollen. Im übrigen könnten die Endteile auch als "keilförmig-zahnartig" umschrieben werden. Z.B. aus Fig. 1, 2 und 5 erkennt man, daß die Hülse 4 mit immer jeweils zwei in Umfangsrichtung beabstandeten bzw. benachbarten Fingern 5 ein keilförmiges Endteil 3 oder Profil umgreift; an Stellen, jeweils zwischen den Fingern 5, sitzt die Hülse 4 also ebenfalls axial verschiebbar auf den äußeren Umfangsflächen der Endteile 3 bzw. Profile auf; diese äußeren Umfangsflächen sind mithin Bestandteile der von den Durchbrüchen 3 unterbrochenen äußeren zylindrischen Umfangskontur des Zentralkörpers 1; dieses äußere "Aufsitzen" der Hülse 4 ist wichtig, um ein möglichst einwandfreies Absperren der Durchbrüche 3 zu gewährleisten (Fig.3).

Erfindungsgemäß wäre es ferner möglich, die Finger 5 oder "Seitenwände" der Durchbrüche 3 bzw. Kanäle, als axial zusammen mit der Hülse 4 verschiebbare Steuerkörper, innen an der Hülse, z.B. durch Verschweißung, anzubringen; dies kann vorteilhaft sein, wenn es darum geht, mehrere regulierbare Dralleinrichtungen gleichzeit mit einer Hülse zu steuern; und zwar ähnlich oder vergleichbar einer später noch beschriebenen Anordnung nach Fig. 9.

Beim Ausführungsbeispiel der regulierbaren Dralleinrichtung nach Fig. 1 bis 5 sind die betreffenden Finger 5 oder "Steuerkörper" - in bezug auf die Anordnung eines Brenners einer Brennkammer - vom stromabwärtigen äußeren Stirnende der Hülse 4 radial abgewinkelt bzw. umgebogen. Die Ausbildung nach Fig. 1 bis 5 ermöglicht - trotz variabler Luftdurchsatzänderung von der geschlossenen Endstellung (Fig. 3) aus über Zwischenstellungen, z.B. Fig. 1, bis hin zur gänzlichen Freigabe (Fig.2) der Durchbrüche 3- eine unveränderte Drallerzeugung, und damit Rotationswirbelbildung.

Die angegebenen Dralleinrichtung kann, in austrittsseitiger Wandabschirmung, koaxial zu einer zentralen Brennstoffdüse, u.U. zur alleinigen mengenmäßig veränderbaren Steuerung für die insgesamt oder überwiegend zuzuführende Primärluft verwendet werden. Zusammen mit der regulierbaren Dralleinrichtung könnte übrige Primärluft gegebenenfalls über besondere Öffnungen im Flammrohr örtlich zugeführt werden, und zwar über den äußeren Sekundärluftkanal, zwischen dem Außengehäuse der Brennkammer und dem Flammrohr.

Fig. 6. veranschaulicht eine vorteilhafte Brennervariante in der Kombination einer hinsichtlich des Durchsatzes eine Teils radial zugeführter Primärluft regulierbaren Dralleinrichtung 7 im Sinne der Fig. 1 bis 5 mit einer axial unmittelbar nachgeordneten stationären Dralleinrichtung 8. Eine zentral am Brenner angeordnete Brennstoffeinspritzdüse ist mit 9 bezeichnet und an eine radial nach oben umgebogene Rohrleitung 10 für Brennstoff angeschlossen. Die stationäre Dralleinrichtung 8 weist ebenfalls radiale/tangentiale Durchbrüche 11 auf, jedoch für den Durchsatz eines über den gesamten Betriebszustand konstant bleibenden Primärluftanteils. Eine radiale Abschirmwand 12 trennt die Durchbrüche 3,11 axial voneinander und setzt sich, radial/axial umgebogen, als koaxial zur Düsenachse bzw. zur Achse 13 des Brenners stromab offene Hülse (Venturi-Rohr) in Richtung auf die Primärzone 14 fort. Mit einem in Richtung der Strömung divergierend ausgerundeten Endteil 15 sind die Dralleinrichtungen 7,8 am stromabwärtigen Ende an die Rückwand des Flammrohrs 18 bildenden Wandteilen 16,17 festgelegt. Die Durchbrüche 3,11 können gleichsinnig oder einander entgegengerichtet radial/tangential angestellt sein, um der jeweils austretenden Luftströmungen (Pfeile L,G) im gleichen Drehsinne oder einander entgegengerichtet rotierende Rotationswirbel W,W1 aufzuprägen. Der Zentralkörper 19 des Brenners, auf dem die Hülse 4 axial verschiebbar aufsitzt, ist im vorliegenden Fall mehrteilig ausgeführt; er besteht aus ring- bzw. hülsenartigen, miteinander verflanschten Bauteilen 20,21, zwischen denen eine radiale Abschirmwand 22, mit Brennstoffdüse 9 gehaltert ist.

Das schon erwähnte ausgerundete Endteil 15 ist mit die Abschnitte 16,17 der Rückwand thermisch abschirmenden Umlenkblechen 22,23 radial nach außen hin aerodynamisch günstig auf den vollen Primärzonenquerschnitt erweitert; auf diese Weise wird eine über das Endteil 15 nahezu ablösungsfreie Luftverteilung auch auf den radial äußeren Teil der Primärzone erreicht. 24 und 25 bezeichnen thermisch isolierende Abschirmwände oder -wandteile, innen, am Flammrohr 18.

Aus Fig. 6 schon entnehmbar und besser zu Fig. 7 und 9 in sinngemäß gleicher Funktion verdeutlicht, sind Einzelheiten des Betätigungssystems für die axiale Hülsenverstellung vorgesehen; hierzu übergreift in Fig. 6, am Zentralkörper 19, ein Ringbauteil 26 die Hülse 4, wobei die Hülse 4 mit einem Stift 27 in einen schräg zur Achse 13 des Brenners verlaufenden Schlitz 28 des Ringbauteils 26 eingreift; eine Umfangsverdrehung des Ringbauteils 26 am Zentralkörper 19 ruft eine Axialverstellung der Hülse 4 hervor; ein vom Ringbauteil 26 radial auskragender Arm 29 greift schwenkbar über Gelenkpunkt 29′ an einen in Umfangsrichtung am Außengehäuse 45 (Fig.8) verstellbar geführten Verstellring 30 an, der einer z.B. motorisch eingeleiteten Verstellbewegung aussetzbar ist.

Ein Teil der in Pfeilrichtung V über einen Diffusor 31 (Fig.7) zugeführte Verdichterluft wird als Primärluft P über kopfseitige Kammern 32,33 den Dralleinrichtungen 7,8 (Fig. 6) radial zugeführt. Die Pfeile B symolisieren den aus der Brennstoffdüse 9 eingespritzten Brennstoff (Abspritzkegel). Anteile des zugeführten Brennstoffes B können stromabwärtig an der Innenwand des Hülsenartigen Teils der Abschirmwand 12 filmartig entlangfließen (Wirbelfilm) und dort gegebenenfalls verdampfen und luftseitig (L,G) eingebunden werden; die Dralleinrichtungen erzeugen hier z.B. stromab des Brenners in der Primärzone 14 einander entgegengerichtete Rotationswirbel W,W1; durch die verhältnismäßig großen Scherkräfte, die beim Zusammenströmen der beiden gegenläufigen Rotationswirbel W,W1 erzeugt werden, kann an der Umfangs- bzw. Abrißkante 34 des Hülsenteils der Wand 12 ankommender und von dort abfließender Brennstoff ausgeprägt vernebelt werden.

Unter Verwendung gleicher Bezugszeichen für im wesentlichen gleiche oder kaum veränderte Bauteile verkörpert Fig. 7 eine Brennerausführung, bei der die regulierbare Dralleinrichtung 7 einer ersten und zweiten, stationäre radiale/tangentiale Durchbrüche enthaltenden Dralleinrichtung 35 und 36 nachgeordnet ist. Mit der regulierbaren Dralleinrichtung 7 kann ein wesentlicher Anteil der insgesamt zuzuführenden Primärluft lastabhängig im Interesse einer an Schadstoffen armen Verbrennung der Primärzone 14 zugeführt werden. Symbolisch verkörpern die Pfeile G bzw. H, K die jeweiligen Durch- und Abströmrichtungen der betreffenden Primärluftanteile - von rechts nach links gesehen; gemäß G,H,K unter Drall zugeführter Primärluftanteile werden - von außen nach innen - im Durchmesser abnehmende, z.B. einander jeweils entgegengerichtete Rotationswirbel erzeugt, in die über die Brennstoffdüse 9 zugeführter Brennstoff B hochfein bzw nebelartig zerstäubt und homogen eingebunden wird.

Gemäß Fig. 7 ist die - in Richtung der Strömung - erste stationäre Dralleinrichtung 35 der Brennstoffdüse 9 am nächsten zugeordnet. Eine axial radial umgebogene Abschirmwand 37 zwischen den Dralleinrichtungen 7,36 fungiert als Träger der axial verschiebbaren Hülse 4. Der koaxial zur Achse 13 des Brenners angeordnete Zentralkörper des Brenners schließt - von links nach rechts gesehen - ein hülsenartiges Bauteil 38, die düsenseitige radiale Abschirmwand 22 die Dralleinrichtungen 35,36,7, die Abschirmwand 37 sowie das endseitig divergierend ausgerundete Endteil 15 ein; dieses ist stromab der regulierbaren Dralleinrichtung 7 angeordnet und ist zugleich Mittel zur Halterung des Zentralkörpers an den Wandteilen 16,17 der Flammrohrrückwand. Ein Axial-Diffusor für die verdichterendseitig entnommene und der Brennkammer zuzuführende Luft V ist mit 31 bezeichnet. Über Öffnungen 39 in einer Abschlußhaube 40 des Brenners strömt ein Teil der zugeführten Luft V als Primärluft P in das Kopfende der Brennkammer ein, um von dort über die Kammern 32,33 den Dralleinrichtungen 35,36,7 zugeführt zu werden. Die schon erwähnte radiale Abschirmwand 37 zwischen den Dralleinrichtungen 36,7 setzt sich als eine stromabwärtig offene Hülse 41 fort, die im Sinne der Ausrundung des Endteils 15 radial nach außen umgebogen ist; eine der Brennstoffdüse 9 nächstliegende Hülse 42 ist Bestandteil einer Abschirmwand zwischen den Dralleinrichtungen 35,36.

Ein übriger Teil der über den Axial-Diffusor 31 zugeführten Verdichterluft V strömt als Sekundärluft (Pfeile S) in Ringräume 43,44, zwischen Außengehäusewänden 45,46 und Flammrohr 18 der Brennkammer ab, um u.a. von dort dem Flammrohr 18 als Mischluft (dilution air) und als Tertiärluft (Vergleichsmäßigung des Temperaturprofiles und Reduzierung der Temperatur am Brennkammeraustritt) zugeführt zu werden.

Am hülsenartigen Bauteil 38 des Zentralkörpers des Brenners ist das Ringbauteil 26 in Umfangsrichtung verdrehbar geführt mit dem schrägen Führungsschlitz 28 (Fig.8), in den der mit der axial verschiebbaren Hülse 4 verbundene Stift 27 hineinragt. Positionen 29,29′ und 30 - Hebelarm Gelenkpunkt, Verstellring - des Verstellsystems sind mit demjenigen nach Fig. 6 praktisch identisch; aus Fig. 7 erkennt man, daß der Verstellring 30 mittels Rollen 47 am Außengehäuse 45 in Umfangsrichtung verdrehbar gelagert und abgestützt ist.

Fig. 9 ist eine insbesondere gegenüber Fig. 6 abgewandelte Variante des Brenners, wonach am Zentralkörper 19 zwei in axialer Richtung aufeinander folgende, regulierbare Dralleinrichtungen 7,47 vorgesehen sind; dabei greifen in die Durchbrüche 3,11 betreffender Ringkörper der beiden Dralleinrichtungen 7,47 Finger 5,48 einer axial verschiebbaren Hülse 4′ ein; dabei sitzt die Hülse 4′ mit einem stromabwärtig stufenartig erweiteren Abschnitt auf einer radialen Abschirmwand 12′, zwischen den axial beabstandeten Durchbrüchen 3,11, axial verschiebbar auf. Stromaufwärtig sitzt die Hülse 4′ - wie zu Fig. 6 beschrieben axial verschiebbar am Zentralkörper 19 (Teil 21) auf.

Am stufenförmig erweiteren Teil ist die Hülse 4′ mit Öffnungen 49 ausgestattet, die die betreffende Zufuhr des Primäluftanteils zu den Durchbrüchen 3 gewährleisten.

Mit der Anordnung nach Fig. 9 kann also die gesamte Primärluft P oder ein wesentlicher Teil derselben über die beiden Dralleinrichtungen 7,47 lastabhängig sowie zwecks einer möglichst an Schadstoffen armen Verbrennung der Primärzone 14 zugeführt werden. Ein ausgeprägte Drall- und Rotationswirbelausbildung (s.h. auch W,W 1- Fig. 6) wird trotz variabel steuerbarer oder regelbarer Primärluftzufuhr nicht beeinträchtigt.

Bei den Ausführungsbeispielen nach Fig. 6 bis 9 handelt es sich um Ring-Brennkammern, wobei immer mehrere der dargestellten Brenner kopfseitig gleichmäßig über dem Umfang verteilt angeordnet sind. Die Erfindung - wie beschrieben und dargestellt- kann sinngemäß auch bei Einzelbrennkammern (Rohrbauweise), die jeweils nur einen Brenner aufweisen, vorteilhaft eingesetzt werden.

## Patentansprüche

1. Brenner für Gasturbinentriebwerke, bei dem am Kopfende insbesondere einer Ringbrennkammer mindestens eine Brennstoffdüse (9) und mindestens eine für die Zufuhr von Verbrennungsluft lastabhängig regulierbare Dralleinrichtung (7) angeordnet sind, die zwischen Profilen (6) eines düsenkoaxialen Ringkörpers (2) gleichmäßig über dem Umfang verteilte radiale/tangentiale Durchbrüche (3) mit über deren Gesamtlänge konstantem Querschnitt aufweist, in die sich nach innen erstreckende Finger (5) einer gegenüber dem Ringkörper (2) verstellbaren Hülse (4) eingreifen, dadurch gekennzeichnet, daß
- die Finger (5) über die Hülse (4) axial verschiebbar in die Durchbrüche (3) eingreifen,
- die Finger (5) jeweils parallel zu axial beabstandeten, den maximalen Verstellweg begrenzenden Wänden der Durchbrüche (3) angeordnet sind und über die Hülse (4) mitbewegte Kanalwände der Durchbrüche (3) ausbilden,
- die Finger (5) hinsichtlich ihrer Breite und Länge auf die Durchbrüche (3) abgestimmt sind, derart, daß in Zwischenstellungen jeder Finger (5) gegenüber der jeweils einen Wand einen über die gesamte Durchbruchlänge konstanten Durchströmquerschnitt einstellt.

2. Brenner nach Anspruch 1, dadurch gekennzeichnet, daß die Durchbrüche (3) rechteckige oder quadratische Querschnitte mit jeweils gleichen Abmessungen aufweisen und mit jeweils gleichmäßiger Umfangsverteilung angeordnet sind.

3. Brenner nach Anspruch 1 oder 2, dadurch gekennzeichnet, daß die axial beabstandeten Wandungen der Durchbrüche zugleich Endanschläge der axial verschiebbaren Hülse (4) sind.

4. Brenner nach einem oder mehreren der Ansprüche 1 bis 3, dadurch gekennzeichnet, daß die Durchbrüche (3) zwischen im wesentlichen keilförmig profilierten Endteilen (6) oder Schaufelprofilen des Ringabschnitts ausgebildet sind.

5. Brenner nach einer der Ansprüche 1 bis 4, dadurch gekennzeichnet, daß der die regulierbare Dralleinrichtung (7) enthaltende Ringkörper am stromabwärtigen Stirnende eines koaxial zur Düsen- oder Brennerachse (13) angeordneten Zentralkörpers (19) ausgebildet ist, der gegenüber zugeführter Verbrennungsluft axial versperrt ist und auf dem die Hülse (4) axial verschiebbar aufsitzt.

6. Brenner nach Anspruch 4 oder 5, dadurch gekennzeichnet, daß die Finger (5) am stromabwärtigen Stirnende der Hülse (4) ausgebildet sind, wobei die Hülse (4) mit jeweils zwei in Umfangsrichtung benachbarter Fingern (5) ein keilförmiges Endteil (6) oder Profil umgreift und mit Wandabschnitten, zwischen den Fingern (5), axial verschiebbar auf äußeren Umfangsflächen der Endteile (6) oder Profile angeordnet ist.

7. Brenner nach einem oder mehreren der Ansprüche 1 bis 6, gekennzeichnet durch die Kombination mindestens einer hinsichtlich des Luftdurchsatzes steuerbaren bzw. regulierbaren Dralleinrichtung (7) mit mindestens einer weiteren, stationäre radiale/ tangentiale Durchbrüche (11) enthaltenden Dralleinrichtung (8), wobei die Dralleinrichtungen im gleichen Drehsinne oder einander entgegengesetzt rotierende Rotationswirbel (W,W1) erzeugen und jeweils austrittsseitig durch koaxial zur Brenner- oder verlängerten Düsenachse (13) angeordnete Leithülsen (12) mit radialem/ axialem Wandverlauf gegeneinander abgeschirmt sind.

8. Brenner nach Anspruch 1 oder 7, dadurch gekennzeichnet, daß die hinsichtlich eines ersten Primärluftanteils steuerbare oder regulierbarer Dralleinrichtung (7) am Zentralkörper (19) eine Abschirmwand (22) mit der Brennstoffdüse (9) aufweist, wobei der regulierbaren Dralleinrichtung (7) eine mit stationären radialen tangentialen Durchbrüchen (11) ausgestattete weitere Dralleinrichtung (8) für die Förderung eines weiteren Primärluftanteils axial nachgeordnet ist und mit einem brenner- oder düsen-koaxialen, in Strömungsrichtung divergierend gerundeten Wandteil (15) in die radial aufgeweitete Primärzone (14) der Brennkammer übergeht und an der Rückwand des Flammrohrs (18) gehaltert ist.

9. Brenner nach Anspruch 1 oder 5, dadurch gekennzeichent, daß die steuerbare bzw. regulierbare Dralleinrichtung (7), einer ersten und einer zweiten, stationäre radiale tangentiale Durchbrüche enthaltenden Dralleinrichtung (35,36) nachgeordnet ist und damit einen dritten Primärluftanteil, der hauptsächlich in Richtung auf den radial außen aufgeweiteten Teil der Primärzone (14) abfließt, steuert, wobei die erste stationäre Dralleinrichtung (35) mit ihrem Luftaustritt dem Brennstoffabspritzkegel (B) der Brennstoffdüse (9) am nächsten liegt.

10. Brenner nach Anspruch 1 oder 7, dadurch gekennzeichent, daß am Zentralkörper (19) zwei in axialer Richtung aufeinander folgende, regulierbare Dralleinrichtungen (7,47) vorgesehen sind, wobei in die Durchbrüche (3,11) axial und gegebenenfalls in Umfangsrichtung zueinander versetzte Finger (5,48) der am Zentralkörper (19) axial verschiebbaren Hülse (4′) eingreifen, die über den stromauf ersten Ringabschnitt hinweggeführt und mit Öffnungen (49) für die Zufuhr eines ersten Primärluftanteils in die ersten Durchbrüche ausgestattet ist.

11. Brenner nach Anspruch 10, dadurch gekennzeichnet, daß die Hülse (4′) mit einem stufenartig erweiterten Abschnitt auf einer radialen Abschirmwand (12′) -zwischen den axial beabstandeten Durchbrüchen (3,11) der beiden Dralleinrichtungen (7,47)- axial verschiebbar aufsitzt.

12. Brenner nach Anspruch 11, dadurch gekennzeichnet, daß sich die Abschirmwand (12′) hülsenförmig -zwischen den Austrittsbereichen der Durchbrüche (3,11) beider Dralleinrichtungen (7,47) mit radial/axial umgebogenem Wandverlauf sowie, koaxial zur Brenner- bzw. verlängerten Düsenachse (13) fortsetzt.

13. Brenner nach einem der Ansprüche 1 bis 12, dadurch gekennzeichnet, daß die am weitesten stromabwärtig angeordnete Dralleinrichtung (47) mit einem brenner- oder düsen-koaxialen, in Strömungsrichtung divergierend gerundeten Wandteil (15) in den radial aufgeweiteten Teil des Flammrohrs (18) übergeht und an dessen Rückwand (16,17) festgelegt ist.

14. Brenner nach einem oder mehreren der Ansprüche 1 bis 13, dadurch gekennzeichnet, daß der Zentralkörper (19) mehrteilig, aus ring- und hülsenartigen Bauteilen (20,21) zusammengesetzt ist.

15. Brenner nach einem oder mehreren der Patentansprüche 1 bis 14, dadurch gekennzeichnet, daß für die axiale Verstellung der Hülse (4) am stromaufwärtigen Ende des Zentralkörpers (19) ein Ring bauteil (26) koaxial zur Achse (13) des Zentralkörpers oder des Brenners in Umfangsrichtung verstellbar geführt ist und mindestens eine schräg zu einer der genannten Achsen (13) angeordnete Schlitzführung (28) aufweist, in die ein Stift (27) der Hülse (4) eingreift, wobei ein am Außengehäuse (45) der Brennkammer in Umfangsrichtung verdrehbar gelagerter Verstellring (30) mit einem Verstellhebel (29) des Ringbauteils (26) gelenkig gekoppelt ist.

16. Brenner nach einem oder mehreren der Ansprüche 1 bis 15, dadurch gekennzeichnet, daß die Hülse (4,4′) als Funktion einschlägiger Triebwerksparameter lastabhängig verstellbar ist.

17. Brenner nach Anspruch 16, dadurch gekennzeichnet, daß die Hülse (4;4′), und damit die Primärluftzufuhr über die Durchbrüche (3 bzw. 3,11) als Funktion örtlich gemessener Drücke und/oder Temperaturen in der Brennkammer steuer- oder regelbar ist.

## Claims

1. Burner for gas turbine propulsion units in which at the head end in particular of an annular combustion chamber there are arranged at least one fuel nozzle (9) and at least one load-dependently regulatable swirl device (7) for the supply of combustion air which is provided, between profiles (6) of an annular member (2) coaxial with the nozzle, with radial/tangential apertures (3) having a constant cross-section over their whole length which are distributed uniformly around the circumference and into which inwardly extending fingers (5) of a sleeve (4) which is adjustable relative to the annular member (2) engage, characterised in that
- the fingers (5) engaging in the apertures (3) are axially displaceable by means of the sleeve (4),
- the fingers (5) are each arranged parallel to axially spaced walls of the apertures (3) which define the maximum adjustment path and form passage walls of the apertures (3) which are moved by means of the sleeve (4),
- the fingers (5) are adapted in width and length to the apertures (3) such that in intermediate positions of each finger (5) relative to a respective wall a throughflow cross-section constant along the whole length of the aperture is provided.

2. Burner according to claim 1, characterised in that the apertures (3) have rectangular or square cross-sections, each with the same dimensions, and are all distributed uniformly circumferentially.

3. Burner according to claim 1 or claim 2, characterised in that the axially spaced walls of the apertures at the same time form end stops for the axially displaceable sleeve (4).

4. Burner according to one or more of claims 1 to 3, characterised in that the apertures (3) are formed between end parts (6) of the annular section which have a substantially wedge-shaped or blade profile.

5. Burner according to one of claims 1 to 4, characterised in that the annular member containing the regulatable swirl device (7) is formed at the downstream end face of a central member (19) which is arranged coaxially with the nozzle or burner axis (13), which is shut off axially from air supplied for combustion, and on which the sleeve (4) is axially displaceably seated.

6. Burner according to claim 4 or claim 5, characterised in that the fingers (5) are formed at the downstream end of the sleeve (4), with the sleeve (4) embracing a wedge-shaped end part (6) or profile with each respective two circumferentially adjacent fingers (5) and being axially displaceable on outer surfaces of the end parts (6) or profiles with wall sections between the fingers (5).

7. Burner according to one or more of claims 1 to 6, characterised by the combination of at least one swirl device (7) which is controllable or regulatable with respect to the air throughput with at least one further swirl device (8) containing stationary radial/tangential apertures (11), the swirl devices producing rotational vortices (W, W1) rotating in the same or opposite senses and being shielded from each other on the outlet side by guide sleeves (12) arranged coaxially with the axis (13) of the burner or of the prolongation of the nozzle and having radially/axially extending walls.

8. Burner according to claim 1 or claim 7, characterised in that the swirl device (7) which is controllable with respect to a first part of the primary air has on the central member (19) a shield wall (22) with the fuel nozzle (9), the regulatable swirl device (7) having axially downstream of it a further swirl device (8) which is provided with stationary radial tangential apertures (11) for the delivery of a further part of the primary air and merges into the radially widened primary zone (14) of the combustion chamber with a wall part (15) which is coaxial with the burner or the nozzle, is divergently rounded in the direction of flow and is secured to the back wall of the flame tube (18).

9. Burner according to claim 1 or claim 5, characterised in that the controllable or regulatable swirl device (7) is arranged downstream of a first and a second swirl device (35, 36) containing stationary radial tangential apertures and thus controls a third part of the primary air which flows off mainly towards the radially outer widened part of the primary zone, the first stationary swirl device (35) having its air outlet nearest to the fuel spray cone (B) of the fuel nozzle (9).

10. Burner according to claim 1 or claim 7, characterised in that on the central member (19) there are provided two regulatable swirl devices (7, 47) following one another in the axial direction, the sleeve (4′) being axially displaceable on the central member (19) and having fingers (5, 48) which are offset from one another axially and possibly in the circumferential direction engaging into the apertures (3, 11), said sleeve (4′) leading away over the first upstream annular section and being provided with openings (49) for the supply of a first part of the primary air into the first apertures.

11. Burner according to claim 10, characterised in that the sleeve (4′) is seated axially displaceably with a step-like widened section on a radial shield wall (12′) between the axially spaced apertures (3, 11) in the two swirl devices (7, 47′).

12. Burner according to claim 11, characterised in that the shield wall (12′) continues in the form of a sleeve between the outlet regions of the apertures (3, 11) of the two swirl devices (7, 47′) with radially/axially bent walls and coaxial with the axis of the burner or the prolongation of the nozzle.

13. Burner according to one of claims 1 to 12, characterised in that the swirl device (47′) arranged furthest downstream merges, with a wall part (15) rounded divergently in the direction of flow and coaxial with the burner and nozzle, into the radially widened part of the flame tube (18) and is fixed to the rear wall (16, 17) thereof.

14. Burner according to one or more of claims 1 to 13, characterised in that the central member (19) is made up in several parts from annular and sleeve-shaped components (20, 21).

15. Burner according to one or more of claims 1 to 14, characterised in that for the axial adjustment of the sleeve (4) an annular component (26) is guided adjustably circumferentially coaxial with the axis (13) of the central member or of the burner and has at least one guide slit (28) arranged obliquely to one of the said axes (13) into which a pin (27) of the sleeve (4) engages, with an adjusting ring (30) which is mounted circumferentially rotatably on the outer housing (45) of the combustion chamber being linked to an adjusting lever (29) of the annular component (26).

16. Burner according to one or more of claims 1 to 15, characterised in that the sleeve (4, 4′) is load-dependently adjustable as a function of the relevant propulsion unit parameters.

17. Burner according to claim 16, characterised in that the sleeve (4; 4′), and thus the primary air supply through the apertures (3 or 3, 11), is able to be controlled or regulated as a function of locally measured pressures and/or temperatures in the combustion chamber.

## Revendications

1. Brûleur de turbine à gaz selon lequel à l'extrémité de la tête il y a notamment une chambre de combustion annulaire avec au moins un injecteur de combustible (9) et au moins un dispositif à tourbillon (7) réglable en fonction de la charge, pour l'alimentation en air comburant, dispositif qui comporte entre les profils (6) d'un corps annulaire (2), coaxial à l'injecteur, des passages (3) radiaux/tangentiels, répartis régulièrement à la périphérie, et ayant une section constante sur toute leur longueur, passages dans lesquels viennent prendre des doigts (5) dirigés vers l'intérieur et appartenant à un manchon (4) réglable par rapport au corps annulaire (2), caractérisé en ce que :
- les doigts (5) pénètrent de manière coulissante axialement par le manchon (4) dans les passages (3),
- les doigts (5) sont prévus chaque fois parallèlement aux parois des passages (3), distants axialement et qui délimitent la course de réglage maximale, et qui forment des parois de canal pour les passages (3) qui sont entraînées par le manchon (4),
- les doigts (5) ont une largeur et une longueur correspondant aux passages (3) de façon qu'en position intermédiaire, chaque doigt (5) règle une section d'écoulement constante sur toute la longueur du passage, chaque fois par rapport à une paroi.

2. Brûleur selon la revendication 1, caractérisé en ce que les passages (3) ont une section rectangulaire ou carrée avec chaque fois les mêmes dimensions et une répartition régulière périphérique.

3. Brûleur selon la revendication 1 ou 2, caractérisé en ce que les parois des passages écartées axialement sont en même temps les butées de fin de course du manchon (4) coulissant axialement.

4. Brûleur selon une des revendications 1 à 3, caractérisé en ce que les passages (3) sont réalisés entre les pièces d'extrémité (6) essentiellement profilées en forme de coins ou encore en profilés de forme hélicoïdale pour le segment annulaire.

5. Brûleur selon l'une des revendications 1 à 4, caractérisé en ce que l'anneau qui comporte le dispositif à tourbillon (7), réglable, est réalisé à l'extrémité frontale aval d'un corps central (19) monté coaxialement à l'axe de l'injecteur ou du brûleur (13), corps central qui est fermé axialement vis-à-vis de l'air comburant, fourni, et est monté coulissant axialement sur le manchon (4).

6. Brûleur selon la revendication 4 ou 5, caractérisé en ce que les doigts (5) sont réalisés sur l'extrémité frontale aval du manchon (4), ce manchon (4) entourant chaque fois avec deux doigts (5) voisins dans la direction périphérique, une pièce d'extrémité (6) en forme de coin ou un profil et est monté avec les segments de paroi entre les doigts (5), de manière à coulisser axialement sur les surfaces périphériques extérieures des pièces d'extrémité (6) ou des profilés.

7. Brûleur selon une des revendications 1 à 6, caractérisé par la combinaison d'au moins un dispositif à tourbillon (7), réglable ou commandé pour le débit d'air, à au moins un autre dispositif à tourbillon (8) comportant des passages fixes, radiaux/tangentiels (11), les dispositifs à tourbillon créant un tourbillon de rotation (W, W1) tournant dans le même sens ou dans des sens de rotation opposés et protégé chaque fois en sortie par des manchons de guidage (12) prévus coaxialement au brûleur ou au prolongement de l'axe (13) de l'injecteur, et qui sont protégés les uns des autres par un tracé de paroi radial/axial.

8. Brûleur selon la revendication 1 ou 7, caractérisé en ce que le dispositif à tourbillon (7) réglé ou commandé pour la première partie d'air primaire sur le corps central (19) comporte un écran (22) avec l'injecteur de combustible (9), le dispositif à tourbillon (7), réglable, étant associé axialement à un autre dispositif à tourbillon(8) muni de passages (11), fixes, radiaux/tangentiels pour fournir une autre partie de l'air primaire, et rejoint la zone primaire (14) étendue radialement, de la chambre de combustion par une partie de paroi (15) arrondie, divergeant dans la direction de l'écoulement et coaxiale au brûleur ou à l'injecteur, et est maintenu à la paroi arrière du tube de flamme (18).

9. Brûleur selon la revendication 1 ou 5, caractérisé en ce que le dispositif à tourbillon (7) commandé ou réglable est suivi par un premier et un second dispositif à tourbillon (35, 36) comportant des passages fixes radiaux, tangentiels et ainsi il commande une troisième partie de l'air primaire qui s'écoule principalement en direction de la partie de la zone primaire (14) développée radialement vers l'extérieur, le premier dispositif à tourbillon (35), fixe étant le plus proche par sa sortie d'air du cône d'éjection de combustible (B) de l'injecteur (9).

10. Brûleur selon la revendication 1 ou 7, caractérisé en ce que le corps central (19) comporte deux dispositifs à tourbillon (7, 47) réglables, qui se suivent dans la direction axiale, et dans les passages (30, 11) viennent prendre des doigts (5, 48) axiaux et le cas échéant décalés dans la direction périphérique et appartenant au manchon (4′) coulissant axialement sur le corps central (19), et qui va au-delà du premier segment annulaire amont et comporte des ouvertures (49) pour fournir une première partie de l'air primaire aux premiers passages.

11. Brûleur selon la revendication 10, caractérisé en ce que le manchon (4′) vient par un segment élargi en gradin, en pouvant coulisser axialement, sur une paroi formant écran radial (12′), entre les passages (3, 11) écartés axialement des deux dispositifs à tourbillon (7, 47).

12. Brûleur selon la revendication 11, caractérisé en ce que la paroi formant écran (12′) se prolonge en forme de manchon entre les zones de sortie des passages (3, 11) des deux dispositifs à tourbillon (7, 47) avec un tracé de paroi recourbé radialement/axialement ainsi qu'un axe d'injecteur (13) coaxial au brûleur ou prolongé.

13. Brûleur selon l'une des revendications 1 à 12, caractérisé en ce que le dispositif à tourbillon (47) qui est le plus loin en aval rejoint la partie radialement élargie du tube de flamme (18) par une partie de paroi (15) coaxiale au brûleur ou aux buses et qui est arrondie de manière à diverger dans la direction de l'écoulement, en étant fixée à sa paroi arrière (16, 17).

14. Brûleur selon une ou plusieurs des revendications 1 à 13, caractérisé en ce que le corps central (19) est formé de plusieurs parties comprenant des pièces (20, 21) annulaires ou en forme de manchons.

15. Brûleur selon une ou plusieurs des revendications 1 à 14, caractérisé en ce que pour le décalage axial du manchon (4), à l'extrémité amont du corps central (19), il y a une pièce en anneau (16) guidée de manière réglable coaxialement par rapport à l'axe (13) du corps central ou du brûleur, dans la direction périphérique, et au moins un guidage en forme de fente (28) incliné par rapport à l'un des axes (13), dans lequel vient prendre une tige (27) du manchon (4), une bague de réglage (30) montée à rotation dans la direction périphérique sur le boîtier extérieur (45) de la chambre de combustion, étant couplée de manière articulée à un levier de réglage (29) de la pièce annulaire (26).

16. Brûleur selon une ou plusieurs des revendications 1 à 15, caractérisé en ce que le manchon (4, 4′) est réglable en fonction de la charge comme paramètre déterminant de la turbine.

17. Brûleur selon la revendication 16, caractérisé en ce que le manchon (4, 4′) et ainsi l'alimentation en air primaire commandée ou réglable par les passages (3) ou (3, 11) en fonction des pressions et/ou températures mesurées localement dans la chambre de combustion.
